# EUROPÄISCHE PATENTSCHRIFT

(11) **EP 0 843 079 B1**
(45) Veröffentlichungstag und Bekanntmachung des Hinweises auf die Patenterteilung: **09.01.2002**
(21) Anmeldenummer: 97117485.9
(22) Anmeldetag: 09.10.1997
(51) Int. Cl.: F01L 1/344

(54) **Verstell-Nockenwelle, insbesondere für ventilgesteuerte Brennkraftmaschinen**
Variable phase camshaft for internal combustion engine
Arbre à cames à phase variable pour moteur à combustion interne

(30) Priorität: 13.11.1996 DE 19646934
(43) Veröffentlichungstag der Anmeldung: 20.05.1998
(73) Patentinhaber: Bayerische Motoren Werke Aktiengesellschaft, 80788 München (DE)
(72) Erfinder: Fischer, Adolf, 85540 Haar (DE)

(56) Entgegenhaltungen:
- EP-A- 0 644 318
- DE-A- 4 204 048
- DE-A- 4 416 505
- DE-A- 19 637 416
- PATENT ABSTRACTS OF JAPAN vol. 9, no. 42 (M-359), 22.Februar 1985 & JP 59 183009 A (SUZUKI JIDOSHA KOGYO KK), 18.Oktober 1984,

## Beschreibung

In der deutschen Patentanmeldung P 196 37 416 ist eine Verstell-Nockenwelle dargestellt, die benachbart angeordnete und zwischen maschinenseitigen Anschlägen axial positionerte Nocken umfaßt, die über die axialgesteuert verlagerbare Nockenwelle winkelverstellbar sind. Die Axialbewegung der Nockenwelle wird über am Außenumfang angeordnete, in zur Nockenwellenachse schräg bzw. schraubengangartig in den Nocken angeordnete Nuten eingreifende Führungselemente in Winkelbewegungen der Nocken umgesetzt.

Die Führungselemente und die mit diesen formschlüssig zusammenwirkenden Führungsflächen der Nuten in den Nocken unterliegen entsprechend der Häufigkeit der Nockenwellenverstellungen über den gesamten Drehzahlbereich einer Brennkraftmaschine einem das ursprüngliche Gleitspiel zwischen Führungselement und Nut vergrößemdem Verschleiß. Dieser Verschleiß führt zu relativen Drehwinkelbewegungen jedes Nockens zum jeweiligen Führungselement, wobei das verschleißbedingte Spiel beim Anlauf des Nockens gegen eine Ventil-Hubführung schlagartig überwunden ist mit nachteilig akustischen Geräuschen. Weiter bedeutet ein vergrößertes Führungsspiel bei einer mehrzylindrigen Brennkraftmaschine eine Beeinflussung der Ventil-Steuerdiagramme mit insbesondere nachteiliger Auswirkung auf die Abgaszusammensetzung.

Aufgabe der Erfindung ist es, eine derartige Verstell-Nockenwelle so zu verbessern, daß ein unabhängig vom jeweiligen Verschleiß spielfreies Zusammenwirken des jeweiligen Führungselementes mit der Nut des jeweiligen Nockens erzielt ist.

Diese Aufgabe ist mit dem Patentanspruch 1 gelöst mit den weiteren Mitteln, daß die Führungselemente und Nuten jeweils über miteinander derart korrespondierende Führungsflächen in formschlüssigem Eingriff stehen, daß jeder Eingriff mittels einer zusätzlichen Druck-Einrichtung (Feder und/oder Schmiermitteldruck) kraftschlüssig spielfrei gehalten ist.

Der Vorteil der Erfindung ist, daß bei einem Verschleiß das Führungselement in der Nut des Nockens druckgesteuert nachführbar ist und somit Spielfreiheit erreicht ist.

Bezüglich eines vorteilhaft einfachen Aufbaues sieht eine Ausgestaltung der Erfindung vor, daß die Nuten in den Nocken im Querschnitt trapezförmig mit zueinander geneigten Führungsflächen gestaltet sind und die eingreifenden Führungselemente mit entsprechend korrespondierenden Querschnitten jeweils mittels der auf eine schmierkanalseitige Stirnfläche des Führungs-Bolzens einwirkenden Druck-Einrichtung kraftschlüssig spielfrei gehalten sind.

Eine besonders einfache Ausgestaltung dieser Weiterbildung ist dadurch erreicht, daß als auf die Stimfläche des Bolzens einwirkende Druck-Einrichtung eine in der Nockenwelle mit dem Bolzen fluchtend und mit Vorspannung angeordnete Druckfeder vorgesehen ist. In weiterer vorteilhafter Ausgestaltung kann diese Druckfeder über den Schmiermitteldruck im Schmierkanal der Nockenwelle unterstützt sein.

Gemäß einer anderen Ausgestaltung der Erfindung kann der Führungselement-Bolzen ausschließlich über seine schmierkanalseitige Stirnfläche vom Schmiermitteldruck im Schmierkanal beaufschlagt sein.

Schließlich können die Nuten im Querschnitt auch schwalbenschwanzartig mit zueinander geneigten Führungsflächen gestaltet sein, wobei an dem eine relativ große nutseitige Begrenzung aufweisenden Führungselement ein in der stimseitig geschlossenen Nut herrschender Schmiermitteldruck einwirkt.

Die Erfindung ist anhand von in der Zeichnung dargestellten Ausführungsbeispielen beschrieben. Es zeigt
- Figur 1: eine Draufsicht auf eine abschnittsweise dargestellte Nockenwelle mit zwei zwischen maschinenseitigen Anschlägen angeordneten Nocken, wobei ein Nocken teilweise geschnitten die Nut aufzeigt,
- Figur 2: einen Querschnitt durch den vorgenannten Nocken gemäß der Linie II-II mit einem federbeaufschlagten Führungselement,
- Figur 3: einen Querschnitt durch einen weiteren Nocken mit einem ausschließlich hydraulisch beaufschlagten Führungselement und
- Figur 4: einen Nocken mit einer schwalbenschwanzartigen Nut mit entsprechend angepaßtem, hydraulisch beaufschlagtem Führungselement.

Eine lediglich abschnittsweise dargestellte Verstell-Nockenwelle 1 für eine nicht näher dargestellte, ventilgesteuerte Brennkraftmaschine 2 ist in maschinenseitigen Lagerböcken 3, 3' gesteuert axial verlagerbar gemäß den Pfeilen A-A' angeordnet. Auf der gesteuert axial verlagerbaren Nockenwelle 1 sind schiebebeweglich und drehwinkelverstellbar benachbarte Nocken 4 und 5 für unterschiedliche Gaswechselventile zwischen dem Lagerbock 3 und einer im Lagerbock 3' fixierten Lagerbuchse 6 als maschinenseitige Anschläge axial positioniert vorgesehen. Zur Umsetzung der Axialbewegung der Nockenwelle 1 in Winkelbewegungen der Nocken 4 und 5 umfaßt jeder der Nocken 4, 5 in seiner Lagerbohrung 7 eine zur Nockenwellenachse 8 schräg gerichtete bzw. schraubengangartig gestaltete Nut 9 zum formschlüssigen Eingriff eines an der Nockenwelle 1 gesondert angeordneten Führungselementes 10. Das Führungselement 10 ist mit einem in der einen koaxialen Schmierkanal 11 aufweisenden Nockenwelle 1 mit Passungsspiel dreh- und hubbeweglich angeordneten Bolzen 12 fest verbunden. Wie insbesondere aus den Figuren 2 mit 4 ersichtlich, steht ein den Bolzen 12 und das Führungselement 10 durchsetzend angeordneter Drosselkanal 13 mit dem Schmierkanal 11 in Verbindung zwecks Zuführung von Schmiermittel in die Nut 9.

Um das aus dem Verschleiß der häufigen Axialverstellungen der Nockenwelle 1 resultierende Spiel zwischen dem Führungselement 10 und der Nut 9 zu vermeiden, steht das jeweilige Führungselement 10 und die Nut 9 des jeweiligen Nockens 4, 5 jeweils über miteinander derart korrespondieren Führungsflächen 14, 15 in formschlüssigem Eingriff, daß jeder Eingriff mittels einer zusätzlichen Druckeinrichtung (Feder und/oder Schmiermitteldruck) kraftschlüssig spielfrei gehalten ist.

In ersten Ausgestaltungen der Erfindung gemäß den Figuren 2 und 3 sind die Nuten 9 in den Nocken 4, 5 und 4' im Querschnitt trapezförmig mit zueinander geneigten Führungsflächen 14 und 15 gestaltet und die eingreifenden Führungselemente 10 mit entsprechend korrespondierenden Querschnitten jeweils mittels der auf eine schmierkanalseitige Stirnfläche 16 des Führungselement-Bolzens 12 einwirkenden Druck-Einrichtung (Feder undloder Schmiermitteldruck) kraftschlüssig spielfrei gehalten.

Gemäß Figur 2 ist als auf die Stimfläche 16 des Bolzens 12 einwirkende Druckeinrichtung eine in der Nockenwelle 1 mit dem Bolzen 12 fluchtend und mit Vorspannung angeordnete Druckfeder 17 vorgesehen. Diese Druckfeder 17 kann über den Schmiermitteldruck im Schmierkanal 11 der Nockenwelle 1 unterstützt sein.

Figur 3 zeigt ein Ausführungsbeispiel, bei dem der Führungselement-Bolzen 12 über seine schmierkanalseitige Stirnfläche 16 ausschließlich vom Schmiermitteldruck im Schmierkanal 11 beaufschlagt ist.

Figur 4 zeigt schließlich ein Ausführungsbeispiel, bei dem die jeweilige Nut 9' in den Nocken 4', 5' im Querschnitt schwalbenschwanzartig gestaltet ist, wobei die Nuten 9' stirnseitig mittels benachbarter Bauteile - Lagerbock 3, Nocken 4', 5' und Lagerbuchse 6 - im wesentlichen geschlossen sind. Die jeweils eingreifenden Führungselemente 10' mit entsprechend korrespondierenden Querschnitten sind jeweils kraftschlüssig spielfrei gehalten mittels eines Schmiermitteldruckes, der im wesentlichen aus der Flächendifferenz der nutenseitigen Begrenzung 18 des Führungselementes 10' und der nockenseitigen Stirnfläche 16' des Bolzens 12 resultiert.

Der Vorteil der Erfindung ist, daß ein verschleißbedingtes Führungsspiel zwischen jeweiligem Führungselement 10, 10' und jeweiliger Nut 9, 9' mittels mechanisch und/oder hydraulisch bewirkter Verlagerung des jeweiligen Führungselementes 10, 10' in die jeweilige Nut 9, 9' vermieden ist,wobei die korrespondierenden Führungsflächen 14,15 und 14',15' so zueinander geneigt angeordnet sind , daß eine Klemmwirkung nicht gegeben ist.

## Patentansprüche

1. Verstell-Nockenwelle, insbesondere für ventilgesteuerte Brennkraftmaschinen,
- mit auf einer gesteuert axial verlagerbaren Nockenwelle (1) relativ zueinander zwischen maschinenseitigen Anschlägen (3, 6) winkelverstellbar gelagert angeordneten Nocken (4, 5; 4', 5'; 4", 5"), die
- in ihren Lagerbohrungen (7) zur Nockenwellenachse (8) schräg gerichtet angeordnete Nuten (9, 9') aufweisen zum jeweils formschlüssigen Eingriff eines gesonderten Führungselementes (10, 10'), das
- mit einem in der einen koaxialen Schmierkanal (11) aufweisenden Nockenwelle (1) mit Passungsspiel beweglich angeordneten Bolzen (12) fest verbunden ist, und
- ein den Bolzen (12) und das Führungselement (10, 10') durchsetzend angeordneter Drosselkanal (13) mit dem Schmierkanal (11) in Verbindung steht, **dadurch gekennzeichnet, daß**
- die Führungselemente (10, 10') und die Nuten (9, 9') jeweils über miteinander derart korrespondierende Führungsflächen (14, 15; 14', 15') in formschlüssigem Eingriff stehen,
- daß jeder Eingriff mittels einer zusätzlichen Druck-Einrichtung (17) kraftschlüssig spielfrei gehalten ist.

2. Nockenwelle nach Anspruch 1, **dadurch gekennzeichnet,**
- **daß** die Nuten (9) in den Nocken (4, 5; 4', 5') im Querschnitt trapezförmig mit zueinander geneigten Führungsflächen (14, 15) gestaltet sind, und
- die eingreifenden Führungselemente (10) mit entsprechend korrespondierenden Querschnitten jeweils mittels der auf eine schmierkanalseitige Stimfläche (16) des Führungselement-Bolzens (12) einwirkenden Einrichtung (Feder 17 und/oder Schmiermitteldruck) kraftschlüssig spielfrei gehalten sind.

3. Nockenwelle nach Anspruch 1 und 2, **dadurch gekennzeichnet, daß** als auf die Stirnfläche (16) des Bolzens (12) einwirkende Druck-Einrichtung eine in der Nockenwelle (1) mit dem Bolzen (12) fluchtend und mit Vorspannung angeordnete Druckfeder (17) vorgesehen ist.

4. Nockenwelle nach Anspruch 3, **dadurch gekennzeichnet, daß** die auf den Bolzen (12) einwirkende Druckfeder (17) über den Schmiermitteldruck im Schmierkanal (11) der Nockenwelle (1) unterstützt ist.

5. Nockenwelle nach Anspruch 1 und 2, **dadurch gekennzeichnet, daß** der Führungselement-Bolzen (12) über seine schmierkanalseitige Stimfläche (16) ausschließlich vom Schmiermitteldruck im Schmierkanal (11) beaufschlagt ist.

6. Nockenwelle nach Anspruch 1 und 2, **dadurch gekennzeichnet,**
- **daß** die Nuten (9') in den Nocken (4", 5") im Querschnitt schwalbenschwanzartig mit zueinander geneigten Führungsflächen (14', 15') gestaltet sind, wobei
- die Nuten (9') stimseitig mittels benachbarter Bauteile (Nocken 5" oder 4", Lagerbock 3, Lagerbuchse 6) im wesentlichen geschlossen sind, und
- die eingreifenden Führungselemente (10') mit entsprechend korrespondierenden Querschnitten jeweils kraftschlüssig spielfrei gehalten sind mittels eines Schmiermitteldruckes, der
- im wesentlichen aus der Flächendifferenz der nutenseitigen Begrenzung (18) des Führungselementes (10') und der nockenseitigen Stirnfläche (16') des Bolzens (12) resultiert.

## Claims

1. An adjusting camshaft, especially for valve-controlled internal combustion engines, comprising
- cams (4, 5; 4', 5'; 4", 5") disposed and mounted for angular adjustment relative to one another between engine-side abutments (3, 6) on a camshaft (1) axially movable in controlled manner,
- the cams having slots (9, 9') in their bearing bores (7) at an angle to the camshaft axis (8) for positive engagement with a respective separate guide element (10, 10') which
- is firmly connected to a pin (12) movably disposed with tolerance clearance in the camshaft (1), which has a coaxial lubrication duct (11), and
- a throttle duct (13) connected to the lubrication duct (11) and extending through the pin (12) and the guide element (10, 10'),
**characterised in that**
- the guide elements (10, 10') and the slots (9, 9') are in respective positive engagement via corresponding guide surfaces (14, 15; 14', 15'), such that
- each engagement is maintained non-positively and without clearance by an additional pressure device (17).

2. A camshaft according to claim 1, **characterised in that**
- the grooves (9) in the cams (4, 5; 4', 5') are trapezoidal in cross-section with guide surfaces (14, 15) at an angle to one another and
- the engaging guide elements (10), via corresponding cross-sections, are each held non-positively and without clearance by a device (spring 17 and/or lubricant pressure) acting on an endface (16) of the guide element or pin (12) on the same side as the lubricant duct.

3. A camshaft according to claim 1 and 2, **characterised in that** the pressure device acting on the endface (16) of the pin (12) is a pressure spring (17) disposed in the camshaft (1) in line with the pin (12) and under prestress.

4. A camshaft according to claim 3, **characterised in that** the pressure spring (17) acting on the pin (12) is assisted by the lubricant pressure in the lubrication duct (11) of the camshaft (1).

5. A camshaft according to claims 1 and 2, **characterised in that** the guide element or pin (12), via its endface (16) on the same side as the lubrication duct, is acted on exclusively by the lubricant pressure in the lubrication duct (11).

6. A camshaft according to claims 1 and 2, **characterised in that**
- the grooves (9') in the cams (4", 5") have a dovetail cross-section with guide surfaces (14', 15') at an angle to one another, wherein
- the grooves (9') are substantially closed at their end face by neighbouring components (cams 5" or 4", bearing block 3, bearing bush 6) and
- the engaging guide elements (10'), via corresponding cross-sections, are each held non-positively and without clearance by lubricant pressure,
- resulting substantially from the difference in area between the boundary (18) of the guide element (10') on the groove side and the endface (16') of the pin (12) on the cam side.

## Revendications

1. Arbre à cames à phase variable notamment pour un moteur à combustion interne à soupapes commandées comprenant :
- des cames (4, 5 ; 4', 5' ; 4", 5") montées de manière réglable en phase, de façon commandée axialement par un arbre à cames (1) mobile, entre elles par rapport des butées (3, 6) prévues sur le moteur,
- les cames comportant des rainures (9, 9') dans leur alésage de palier (7), ces rainures étant inclinées par rapport à l'axe (8) de l'arbre à cames, pour recevoir par une liaison de forme, un élément de guidage particulier (10, 10'),
- cet élément étant relié solidairement à un goujon (12) monté de manière mobile avec du jeu d'ajustage sur l'arbre à cames (1) ayant un canal de graissage (11), coaxial et,
- un canal d'étranglement (13) traversant le goujon (12) et l'élément de guidage (10, 10') est relié au canal de graissage (11),
**caractérisé en ce que**
- les éléments de guidage (10, 10') et les rainures (9, 9') sont en prise par une liaison de forme avec des surfaces de guidage (14, 15, ; 14', 15') qui se correspondent,
- chaque prise est maintenue sans jeu par une liaison de force par un dispositif de poussée supplémentaire.

2. Arbre à cames selon la revendication 1,
**caractérisé en ce que**
- les rainures (9) des cames (4, 5 ; 4', 5') ont une section trapézoïdale avec des surfaces de guidage (14, 15) inclinées l'une vers l'autre et,
- les éléments de guidage (10) qui pénètrent ont des sections correspondantes et chaque fois une installation (ressort (17) et/ou pression de l'agent lubrifiant) agissant sur la surface frontale (16) du goujon (12) de l'élément de guidage, du côté du canal de graissage, pour supprimer le jeu par une liaison par la force.

3. Arbre à cames selon les revendications 1 et 2,
**caractérisé en ce que**
le dispositif de poussée qui agit sur la surface frontale (16) du goujon (12) comporte un ressort de compression (17) monté avec précontrainte et de manière alignée sur le goujon (12) dans l'arbre à cames (1).

4. Arbre à cames selon la revendication 3,
**caractérisé en ce que**
le ressort de compression (17) agissant sur le goujon (12) est soutenu par la pression de l'agent lubrifiant dans le canal de graissage (11) de l'arbre à cames (1).

5. Arbre à cames selon les revendications 1 et 2,
**caractérisé en ce que**
le goujon (12) de l'élément de guidage est sollicité par sa surface frontale (16) du côté du canal de graissage exclusivement par la pression de l'agent lubrifiant dans le canal de graissage (11).

6. Arbre à cames selon les revendications 1 et 2,
**caractérisé en ce que**
- les rainures (9') des cames (4", 5") ont une section en queue d'aronde avec des surfaces de guidage (14', 15') inclinées l'une vers l'autre et,
- les rainures (9') sont pratiquement fermées sur leur face frontale par les pièces voisines (cames 5" ou 4", palier 3, coussinet 6) et,
- les éléments de guidage (10') pénétrant dans les rainures ont une section correspondante en étant maintenus sans jeu par une liaison de force par la pression de l'agent lubrifiant,
- la pression de l'agent lubrifiant résulte principalement de la différence des surfaces délimitant (18) la rainure pour l'élément de guidage (10') et la surface frontale (16') du goujon (12) du côté de la came.
